# EUROPÄISCHE PATENTSCHRIFT

(11) **EP 0 200 993 B1**
(45) Veröffentlichungstag und Bekanntmachung des Hinweises auf die Patenterteilung: **14.03.1990**
(21) Anmeldenummer: 86105591.1
(22) Anmeldetag: 23.04.1986
(51) Int. Cl.: H01R 13/514

(54) **Steckvorrichtung zum Anschluss elektrischer Geräte, vorzugsweise Schütze**
Plug device for connecting electric apparatuses, especially protection switches
Dispositif d'enfichage pour la connexion d'appareils électriques, de préférence de disjoncteurs

(30) Priorität: 08.05.1985 DE 3516586
(43) Veröffentlichungstag der Anmeldung: 12.11.1986
(73) Patentinhaber: SIEMENS AKTIENGESELLSCHAFT, 80333 München (DE)
(72) Erfinder: Harbauer, Werner, Dipl.-Ing., D-8460 Schwandorf (DE); Streich, Georg, D-8450 Amberg (DE)

(56) Entgegenhaltungen:
- WO-A-83/03717
- FR-A- 1 262 505
- FR-A- 2 357 079
- US-A- 3 824 553

## Beschreibung

Die Erfindung bezieht sich auf eine Steckvorrichtung zum Anschluß an elektrische Geräte mit einer Reihe von mit Anschlußleitungen versehenen Einzelsteckanschlüssen, die in Gegensteckanschlüsse einsteckbar und in der eingesteckten Lage verrast et sind.

Bei bekannten Anschlußeinrichtungen der obengenannten Art (FR-A-1 262 505, FR-A-2 357 079, WO-A-8 303 717) sind Einzelsteckanschlüsse in Gegensteckanschlüsse einbringbar und durch Rastmittel bzw. Verriegelungen in der eingesteckten Lage arretierbar.

Der Erfindung liegt die Aufgabe zugrunde, derartige Anschlußeinrichtungen dahingehend zu verbessern, daß nach Einführen der Einzelsteckanschlüsse die Gesamtheit der eingesteckten Anschlüsse gemeinsam von einem Gerät trennbar ist. Dies wird auf einfache Weise dadurch erreicht, daß die Einzelsteckanschlüsse durch ein en die Gegensteckanschlüsse eines elektrischen Gerätes, vorzugsweise eines Schützes, freilassenden Rahmen mit den Gegensteckanschlüssen verbindbar und in diesem gemeinsam mit den Einzelsteckanschlüssen vom Gerät trennbaren Rahmen verrastet sind.

Um zu erreichen, daß die Einzelsteckanschlüsse gegebenenfalls sowohl einzeln als auch gemeinsam mit der Steckvorrichtung abgezogen werden können ist es vorteilhaft, wenn die Rastteile derart geformt sind, daß ein Ausziehen der Einzelsteckanschlüsse gegen den Rastwiderstand ohne Werkzeug möglich ist. Ein Bestücken der Anschlußstellen des Schaltgerätes auch mit unter Spannung stehenden Einzelsteckanschlüssen ist möglich, wenn die Einzelsteckanschlüsse in einer Isolierhülse gehalten sind. Durch die erfindungsgemäße Steckvorrichtung ist im Gegensatz zum Stand der Technik lediglich eine Bestückung der Steckvorrichtung mit Einzelsteckanschlüssen an den notwendigen Stellen erforderlich. Darüber hinaus eignet sich die erfindungsgemäße Steckvorrichtung besonders gut zum automatischen Anschließen von elektrischen Geräten, vorzugsweise Schützen, da das Einstecken ohne weiteres von einem Roboter bei Angabe der entsprechenden Koordinaten durchführbar ist. Um die Abgangsrichtung der Anschlußleitungen gegebenenfalls besser berücksichtigen zu können ist es vorteilhaft, wenn mehrere Rahmen für ein Gerätvorgesehen sind. Werden Steckvorrichtungen mit erheblichem Klemmdruckverwandt, so daß die Auszugskräfte relativ groß sind, so kann es von Vorteil sein, wenn die Rahmen an der dem Gerät abgewandten Seite von außen zugängliche Rastarme für die Isolierhülsen aufweisen. Bei derartigen Ausführungen ist es trotzdem möglich, einzelne Einzelsteckanschlüsse aus dem Rahmen herauszuziehen, nämlich indem die Rastarme zur Seite gebogen werden.

Anhand der Zeichnung werden Ausführungsbeispiele gemäß der Erfindung beschrieben.

Es zeigen:
Fig. 1 eine perspektivische Darstellung eines mit den Anschlußsteckern versehenen Teiles eines Schützes mit aufgesetztem Rahmen und einzuschiebendem Einzeisteckanschluß,
Fig. 2 eine mögliche Ausbildung des Rahmens in Draufsicht,
Fig. 3 die der Fig. 2 entsprechende Vorderansicht,
Fig. 4 die zugehörige Seitenansicht,
Fig. 5,6 und 7 Draufsicht, Vorder- und Seitenansicht auf eine weitere Ausführungsform des Rahmens und
Fig. 8 eine Draufsicht auf eine weitere Ausbildungsmöglichkeit des Rahmens.

Das Schütz 1 besitzt zwei Reihen 2,3 von jeweils acht Steckanschlüssen, denen im Ausführungsbeispiel nach Fig. 1 zwei Rahmen 4 zugeordnet sind, in die die Einzelsteckanschlüsse 5 einführbar sind. Die Einzelsteckanschlüsse 5 bestehen aus der Isolierhülse 6, dem Flachsteckanschluß 7, der mit der Anschlußleitung 8 im allgemeinen über Quetschverbindung verbunden ist. Der Flachsteckanschluß 7 kommt mit dem Messersteckanschluß 9 beim Einführen des Einzelsteckanschlusses 5 in die Halteausnehmungen 10 des Rahmens 4 in elektrisch leitende Verbindung. Beim Einführen der Isolierhülse 6 drücken Rastvorsprünge 11 elastische Stege 12 zur Seite und verrasten nach vollkommenem Einführen der Einzelsteckanschlüsse 5 hinter der unteren Kante des Rahmens 4. Wie die Fig. 3 zeigt, sind die Seitenwände 13 der Halteausnehmung 10 leicht ballig ausgeführt, so daß die Rastvorsprünge 11 beim Ausziehen des Einzelsteckanschlusses 5 mit erheblicher Kraft nach elastischem Nachgeben der Stege 12 aus den Seitenwänden 13 herausgleiten können. Hierdurch ist das Herausziehen einzelner Einzelsteckanschlüsse 5 möglich. Beim Ausführungsbeispiel nach den Fig. bis 7 sind anstelle der Rastvorsprünge 11 Rastarme 14 am Rahmen 4 angeformt, die hinter die obere Kante 15 der Isolierhülse 6 greifen. Der Einzelsteckanschluß 5 mit der Isolierhülse 6 kann hier lediglich nach Zurückbiegen der Rastarme 14 herausgezogen werden. Die Elastizität der Seitenwände 13 wird durch eingebrachte schlitzförmige Ausnehmungen 16 in dem Rahmen erreicht, die im Ausführungsbeispiel nach Fig. 8 bei einem doppelreihigen Rahmen nur einseitig vorgesehen sind. Durch den erfindungsgemäßen Aufbau ist es somit möglich, das Schütz mit Einzelsteckanschlüssen zu versehen. Die Einzelsteckanschlüsse werden in die Rahmen, die über die Anschlüsse des Gerätes gehalten werden, bis zum Anschlag in der Verrastung eingeschoben. Beim gemeinsamen Abziehen der gesteckten Leitungen werden die Einzelsteckanschlüsse 5 über die Verrastung gehalten und gemeinsam abgezogen, so daß die Zuordnung zu den Anschlußstellen erhalten bleibt. Beim Vorsehen mehrerer Rahmen bei einem Gerät kann auch eine entsprechende Codierung vorgesehen werden, falls die Lage der Anschlußleitungen 8 ein Verwechseln zuläßt.

## Patentansprüche

1. Steckvorrichtung zum Anschluß an elektrische Geräte mit einer Reihe von mit Anschlußleitungen (8) versehenen Einzelsteckanschlüssen (5), die in Gegensteckanschlüsse (9) einsteckbar und in der eingesteckten Lage verrastet sind, dadurch gekennzeichnet, daß die Einzelsteckanschlüsse (5) durch ein en die Gegensteckanschlüsse (9) eines elektrischen Gerätes, vorzugsweise eines Schützes (1), freilassenden Rahmen (4) mit den Gegensteckanschlüssen (9) verbindbar und in diesem gemeinsam mit den Einzelsteckanschlüssen (5) vom Gerät (1) trennbaren Rahmen (4) verrastet (11, 13, 14, 15) sind.

2. Steckvorrichtung nach Anspruch 1, dadurch gekennzeichnet, daß die Rastteile (11, 13) derart geformt sind, daß ein Ausziehen der Einzelsteckanschlüsse (8) gegen den Rastwiderstand ohne Werkzeug möglich ist.

3. Steckvorrichtung nach Anspruch 1 oder 2, dadurch gekennzeichnet, daß die Einzelsteckanschlüsse (8) in einer Isolierhülse (6) gehalten sind.

4. Steckvorrichtung nach einem der vorhergehenden Ansprüche, dadurch gekennzeichnet, daß mehrere Rahmen (4) für ein Gerät (1) vorgesehen sind.

5. Steckvorrichtung nach Anspruch 3 oder 4, dadurch gekennzeichnet, daß die Rahmen (4) an der dem Gerät (1) abgewandten Seite von außen zugängliche Rastarme (14) für die Isolierhülsen (6) aufweisen.

## Revendications

1. Dispositif d'enfichage pour le raccordement à des appareils électriques, présentant une rangée de connexions à enfichage individuelles (5), pourvues de conducteurs de raccordement (8), qui peuvent être enfichées dans des connexions antagonistes (9) et sont verrouillées à la position enfichée, caractérisé en ce que les connexions à enfichage individuelles (5) peuvent être reliées aux connexions antagonistes (9) d'un appareil électrique, de préférence d'un disjoncteur (1), à travers une grille-cadre (4) laissant les connexions antagonistes (9) libres et sont verrouillées (11, 13, 14, 15) dans cette grille-cadre (4), laquelle peut être retirée de l'appareil (1) ensemble avec les connexions à enfichage individuelles (5).

2. Dispositif selon la revendication 1, caractérisé en ce que les éléments de verrouillage (11, 13) sont conformés de manière qu'une extraction des connexions à enfichage individuelles (5), contre la résistance opposée par les éléments de verrouillage, soit possible sans outil.

3. Dispositif selon la revendication 1 ou 2, caractérisé en ce que les connexions à enfichage individuelles (5) sont maintenues dans un manchon isolant (6).

4. Dispositif selon une des revendications précédentes, caractérisé en ce que plusieurs grilles-cadres (4) sont prévus pour un appareil (1).

5. Dispositif selon la revendication 3 ou 4, caractérisé en ce que les grilles-cadres (4) présen- . tent, du côté situé à l'opposé de l'appareil (1), des bras de retenue (14), accessibles de l'extérieur, pour les manchons isolants (6).

## Claims

1. Plug device for connecting electric apparatus to a series of individual plug connections (5) provided with connecting leads (8), which are able to be plugged into opposed plug connections (9) and are latched in the plugged-in position, characterised in that the individual plug connections (5) are able to be connected to the opposed plug connections (9) by way of a frame (4) leaving free the opposed plug connections (9) of an electric apparatus, preferably a contactor (1), and are latched (11, 13, 14, 15) in this frame, which is separable from the apparatus (1) together with the individual plug connections (5).

2. Plug device according to claim 1, characterised in that the latch parts (11, 13) are shaped in such a manner that withdrawing of the individual plug connections (8) against the latch resistance is possible without tools.

3. Plug device according to claim 1 or 2, characterised in that the individual connections (8) are held in an insulating sleeve (6).

4. Plug device according to one of the previous claims, characterised in that several frames (4) are provided for an apparatus (1).

5. Plug device according to claim 3 or 4, characterised in that the frames (4), on the side facing away from the apparatus (1) have latch arms (14), accessible from outside, for the insulating sleeves (6).
